# FASCICULE DE BREVET EUROPEEN

(11) **EP 2 314 513 B1**
(45) Date de publication et mention de la délivrance du brevet: **31.10.2012**
(21) Numéro de dépôt: 10180586.9
(22) Date de dépôt: 28.09.2010
(51) Int. Cl.: B65D 5/54, B65D 5/42, B65D 85/26, B65D 5/44

(54) **Emballage pour baguettes de soudage à couvercle articulé**
Verpackung für Schweißstäbe mit Gelenkdeckel
Packaging for welding rods with hinged cover

(30) Priorité: 23.10.2009 FR 0957448
(43) Date de publication de la demande: 27.04.2011
(73) Titulaire: L'AIR LIQUIDE, Société Anonyme pour l'Etude et l'Exploitation des Procédés Georges Claude, 75007 Paris (FR); Air Liquide Welding France, 75007 Paris (FR)
(72) Inventeur: Leduey, Bruno, 95000 CERGY (FR); Appel, Alain, 95310 SAINT OUEN L'AUMONE (FR); Vervin, Céline, 95100 ARGENTEUIL (FR)
(74) Mandataire: Pittis, Olivier

(56) Documents cités:
- DE-U1- 9 316 489
- FR-A- 789 230
- GB-A- 348 839
- US-A- 2 197 152
- US-A1- 2006 071 061
- US-A1- 2007 051 650

## Description

L'invention porte sur un emballage pour baguettes de soudage comportant un couvercle articulé relié au corps d'emballage via une charnière constituée d'une pliure de la paroi arrière de l'emballage, et une étiquette faisant office de support d'informations, positionnée sur la pliure formant charnière.

Pour répondre aux besoins de certains procédés de soudage où l'apport en métal fondu se fait de façon discontinue, des consommables de soudage sont fabriqués sous forme de baguettes de soudure et sont habituellement conditionnés dans des boîtes de forme allongée et facilement transportables, à base carrée, rectangle ou circulaire.

Ainsi, le document DE -U-93 16 489 divulgue un emballage approprié pour articles de forme allongée comprenant un corps de forme oblongue comprenant un fond situé à son extrémité distale et un couvercle de fermeture situé à son extrémité proximale, lesdits corps, fond et couvercle étant réalisés en matériau cartonné, le couvercle étant articulé et relié au corps via une charnière située à l'intersection du couvercle et dudit corps, laquelle charnière est formée par pliure du matériau cartonné.

Or, les performances des consommables de soudage, qui sont généralement constitués de matières métalliques et minérales, sont sensibles à l'atmosphère ambiante et en particulier à l'humidité. Les emballages de conditionnement de ces consommables doivent donc être conçus pour isoler les consommables de soudage des variations atmosphériques et les conserver dans les meilleures conditions avant, pendant et après leur utilisation, de manière à éviter leur contamination par l'humidité ambiante.

Toutefois, l'emballage renfermant lesdits consommables doit aussi être facile d'utilisation puisque les opérateurs de soudage doivent pouvoir les ouvrir et les fermer rapidement et aisément, c'est-à-dire sans ôter leurs gants de protection.

Il faut également que ces emballages soient ergonomiques et vecteurs d'information. En effet, dans de nombreux cas, sur les chantiers de construction par exemple, les opérateurs disposent souvent de délais d'exécution courts pour réaliser le soudage désiré et de ce fait, l'identification et l'accès aux consommables ne doivent pas être un obstacle à la rapidité d'exécution.

Par ailleurs, étant donné que les procédés de soudage ne nécessitent pas toujours l'utilisation totale de la quantité de consommables contenue dans un emballage, l'emballage doit pouvoir être refermé efficacement de manière à pouvoir stocker et/ou transporter les baguettes entre deux opérations de soudage successives, sur un même lieu ou dans des lieux différents, et ce, le plus facilement possible et dans les meilleures conditions de conservation, y compris lorsque l'emballage est formé simplement d'un matériau cartonné.

Dans ce contexte, les solutions existantes ne sont pas optimales et ne permettent pas de résoudre tous les problèmes qui se posent.

Ainsi, pour éviter des reprises en humidité par les produits sous emballage, ce qui dégraderaient leur aspect et la qualité des résultats obtenus en soudage, les emballages sont généralement constitués de plusieurs matériaux de types papier ou carton associés à une ou plusieurs matières plastiques. Or, le recyclage des déchets issus de tels packagings est compliqué car les différents matériaux d'emballages doivent être séparés et recyclés séparément.

De même, avec les emballages existants, l'accès aux consommables est souvent peu pratique, voire difficile, ce qui ralentit la rapidité d'exécution, voire engendre de potentiels risques d'accident.

En particulier, la superposition de matériaux d'emballages ne facilite pas l'utilisation des consommables de soudage et peut être un frein à une ouverture facile, rapide et en toute sécurité, car l'utilisateur est tenté d'utiliser un objet contondant ou tranchant pour extraire les baguettes de leur emballage.

En outre, pour pouvoir identifier facilement les consommables durant leur transport, leur stockage et leur utilisation, les produits emballés doivent être facilement identifiables avant, pendant et après leur utilisation.

Pour ce faire, une étiquette servant de support d'informations est donc habituellement apposée sur l'une des faces extérieures de l'emballage. Or, le positionnement des étiquettes n'est pas toujours judicieux et leur lecture n'est pas toujours aisée ou possible, en particulier lorsque les emballages sont empilés.

Pour tenter de pallier ces problèmes, il a été proposé des emballages cartonnés formés d'un corps surmonté d'un couvercle d'ouverture/fermeture relié en permanence audit corps par une charnière constituée d'une pliure pratiquée au sein de la paroi arrière du corps.

Or, on s'est aperçu à l'usage que ces emballages n'étaient pas totalement satisfaisants car les ouvertures et fermetures successives du couvercle, par des opérateurs munis de gants de soudage, conduisent à une rupture plus ou moins rapide du couvercle de fermeture, ce qui est un réel problème car une fois le couvercle détaché, il n'est plus possible de refermer correctement l'emballage, donc les baguettes qu'il contient ne sont plus efficacement protégées et risquent de devenir rapidement inutilisables du fait des entrées inévitables d'humidité.

Le problème qui se pose alors est de proposer un emballage amélioré qui puisse être utilisé de manière répétée, c'est-à-dire ouvert et refermé souvent, sans engendrer les problèmes susmentionnés et qui puisse être aisément identifié par l'opérateur.

La solution de l'invention est un emballage pour baguette de soudage selon la revendication 1.

Selon le cas, l'emballage de l'invention peut comprendre l'une ou plusieurs des caractéristiques suivantes :
- le corps est de section de forme polygonale.
- le corps est de section de forme carrée, rectangulaire ou circulaire.
- au moins le corps et le couvercle sont formés d'une même feuille en matériau cartonné dans laquelle sont pratiquées des découpes ou des pré-découpes.
- le corps comporte 4 côtés, le couvercle étant formé de découpes ou pré-découpes réalisées dans 3 côtés du corps, en particulier dans la face avant et les deux faces latérales d'un emballage de section carrée ou rectangulaire.
- le corps a une longueur totale comprise entre 20 cm et 120 cm.
- l'étiquette recouvre au moins une partie de la surface externe du couvercle articulé et au moins une partie de la surface externe de la paroi arrière et de la charnière.
- l'étiquette recouvre extérieurement au moins une partie de la surface supérieure du couvercle, de la surface de la paroi arrière et de la charnière.
- le corps contient une ou des baguettes de soudage.

L'invention va maintenant être mieux comprise grâce aux explications suivantes faites en références aux figures annexées parmi lesquelles :
- la Figure 1 illustre un emballage selon l'invention avec couvercle en position fermée,
- la Figure 2 montre l'emballage de la Figure 1 avec couvercle en position partiellement ouverte,
- la Figure 3 montre l'emballage de la Figure 1 avec couvercle en position totalement ouverte et replié sous le corps d'emballage, et
- la Figure 4 illustre un empilage de plusieurs emballages selon la Figure 1.

Pour faciliter l'accès aux baguettes de soudage 6 conservées dans le corps 1 de l'emballage ou boite illustré en Figure 1, des pré-découpées 9 sont pratiquées dans la feuille en matériau cartonné formant le corps 1 de boîte. Plus précisément, ces pré-découpes 9 sont réalisées au niveau de l'extrémité proximale 1a du corps et constituent un couvercle ou capuchon 2 articulé qui est par ailleurs relié au corps 1 par une charnière 8 obtenue par pliage du matériau cartonné au niveau de la ligne de jonction de la portion du corps 1 formant couvercle 2 et du reste du corps 1, ladite ligne de jonction étant située dans la paroi arrière 12 du corps 1.

En fait, comme on le voit sur la Figure 1, les découpes ou pré-découpes s'étendent sur 3 des 4 côtés ou parois de la boite, à savoir qu'elles sont pratiquées dans la paroi avant 11 et dans les deux parois latérales 13 qui se font face et qui relient la paroi avant 11 à la paroi arrière 12.

Plus spécifiquement, le corps 1 comprend une découpe ou prédécoupe frontale, c'est-à-dire située sur sa face avant 11, qui est sensiblement perpendiculaire à la longueur du corps 1, donc parallèle au bord supérieur du couvercle situé à l'extrémité proximale 1a du corps, ainsi que des découpes ou pré-découpes latérales obliques qui sont opérées dans les parois latérales 13 de la boite. Les découpes ou pré-découpes latérales obliques joignent la découpe ou prédécoupe frontale à la pliure formant charnière 8, situé sur la face arrière 12.

Lors de la première utilisation, le couvercle 2 peut être désolidarisé du reste du corps 1, puis ouvert, par rupture du matériau cartonné le long des lignes de pré-découpes 9 situées sur les faces avant 11 et latérales 13 du corps 1, comme illustré sur la Figure 2.

Le couvercle 2 reste cependant fixé au quatrième côté du corps 1 de boite, c'est-à-dire à la face ou paroi arrière 12. La pliure de la paroi arrière 12 formant ce quatrième côté, au niveau de l'endroit au s'effectue la jonction du couvercle 2 à ce quatrième côté 12, crée une charnière 8 autour de laquelle peut s'articuler le couvercle 2, c'est-à-dire pivoter de manière à s'éloigner ou, à l'inverse, à s'approcher de la face avant 11 de la boite qui est située en vis-à-vis de la face arrière 12, pour selon le cas, soit donner accès (action d'ouverture) aux baguettes 6 de soudage situées à l'intérieur de la boite, soit à venir refermer la boite (action de fermeture).

Le couvercle 2 est donc solidaire du corps 1 en étant retenu fixé à la paroi arrière 12 dudit corps 1 par l'intermédiaire de la charnière 8.

Comme on le voit sur les Figures, le couvercle 2 est quant à lui formé d'une partie des parois avant 11, arrière 12 et latérales 13, et d'une surface supérieure 14 fermant l'extrémité du corps 1 de boite.

Pour renforcer cette charnière 8 qui a tendance à s'abîmer au fur et à mesure des ouvertures/fermetures de l'emballage et pour dès lors éviter le détachement non désiré du couvercle 2 ou capuchon de fermeture, on appose une étiquette 4 sur la face arrière du corps 1 de l'emballage, laquelle vient recouvrir la charnière 8. L'étiquette 4 fait donc office de renfort mécanique de la pliure formant la charnière 8.

L'étiquette 4 peut être collée au moyen d'un adhésif adapté sur la face arrière de la boite. De préférence, l'étiquette 4 est une étiquette autocollante.

Le rôle de l'étiquette 2 est donc de renforcer la charnière 8 et d'éviter qu'elle ne se déchire trop rapidement après plusieurs opérations d'ouverture/fermeture successives. L'étiquette 4 est apposée au dos de ladite boîte 1, c'est-à-dire sur la surface externe de la paroi arrière 12 de la boite, et vient recouvrir tout ou partie de la charnière 8 et du couvercle 2.

En fait, l'étiquette 4 s'étend sur tout ou partie de la face arrière 12 du corps 1, en particulier elle recouvre au moins une partie de la charnière 8 et les parties de face arrière 12 situées de part et d'autre de la charnière 8, c'est-à-dire du côté du couvercle 2, d'une part, et du coté du reste du corps 1 de boite, d'autre part, comme montré sur les Figures. L'étiquette 4 peut même s'étendre jusque sur la surface supérieure 14 du capuchon 2.

Habituellement, les informations consignées sur l'étiquette 4 sont par exemple le nom commercial du produit, la norme du consommable, ses dimensions, ses préconisations d'utilisation, le poids net du produit, le nom du fabriquant, ses coordonnées, la marque, le numéro de lot, un code-barres ou tout autre marquage, de manière à permettre une identification aisée du contenu de l'emballage.

Selon l'invention, une collerette 3 est agencée à l'intérieur du corps 1, du côté de l'ouverture 7, comme illustré en Figure 4, c'est-à-dire que la collerette 3 est fixée à la paroi interne de la face ou paroi avant du corps 1 et s'étend intérieurement sur les faces latérales 13 du corps 1. La collerette 3 est donc positionnée du côté interne du corps 1 et en léger retrait radial par rapport aux parois avant 11 et latérales 13 de sorte que le capuchon 2 vienne recouvrir ladite collerette 3 lorsque ledit capuchon 2 est rabattu en position fermée.

La collerette 3 est préférentiellement réalisée en matériau cartonné. Elle sert à assurer une meilleure étanchéité de la boite après re-fermeture de celle-ci, en particulier après qu'une ou plusieurs baguettes de soudage en ont été extraites.

Le couvercle 2 à rabat est quant à lui fixé de manière solidaire au côté qui fait face à la collerette 3, c'est-à-dire à la paroi arrière. Il s'articule par pivotement autour de l'axe formé par la pliure formant la charnière 8.

Grâce au positionnement spécifique de l'étiquette 4 au niveau du couvercle 2 et de la charnière 8, ladite charnière 8 se trouve renforcée, limitant ainsi le risque de déchirure à cet endroit, malgré des ouvertures/fermetures répétées opérées par les opérateurs de soudage, y compris lorsqu'ils sont munis de gants.

La boîte 1 est conçue de telle sorte que le couvercle 2 s'ouvre complètement jusqu'à 180° par rapport à sa position fermée, comme schématisé sur les Figures 2 et 3. Le couvercle 2 ainsi ouvert et l'étiquette 4 placée sur la charnière 8 deviennent alors un support pour la boîte 1 remplie de baguettes 6 de soudage. Cette position confère à la boîte une fonction dite de « présentoir » et améliore ainsi les conditions d'accès et d'utilisation des produits emballés.

La position de l'étiquette 4 sur la boîte améliore également l'identification de ladite boîte et des produits qu'elle contient, lorsque la boite est en position fermée, et en particulier lorsque plusieurs emballages sont stockés de manière superposée, comme sur la Figure 4.

Par ailleurs, pour limiter les reprises en humidité par les baguettes de soudage 6 et de manière à favoriser le tri et le recyclage des emballages vidés de leur contenu, on utilise un carton plastifié pour constituer le corps 1 d'emballage.

De ce fait, les conditions de conservation des produits emballés 6 sont améliorées et ce avant, pendant et après les différentes utilisations de ladite boîte. Les formes de la boîte 1 ne sont pas limitées à celles illustrées sur les Figures. Ainsi, elle peut être de section carrée, rectangulaire, polygonale ou circulaire dans la mesure où la fonction d'ouverture/fermeture du packaging est renforcée par la position de l'étiquette au niveau de la charnière 8.

L'étiquette 4 placée sur le packaging 1 peut être de forme allongée, carrée, rectangle, ronde, ovale ou oblongue. Par ailleurs, l'étiquette peut être en papier, en carton, en carton plastifié, en matière plastique ou autre, et peut être repositionnable ou non.

Comme illustré en Figure 3, lorsque l'emballage est en position fermé, posé sur un plan horizontal 10, aligné dans le sens du regard de l'utilisateur, avec le couvercle 2 qui fait face à celui-ci, l'étiquette 4 permet une identification rapide des produits emballés 6. Ceci est d'autant plus important lorsque plusieurs packagings sont superposés les uns sur les autres dans ce même sens, comme illustré en Figure 4.

A titre d'exemple, un emballage selon l'invention peut avoir une longueur de 20 cm à 120 cm, et une section carrée ou rectangulaire de 2 à 7 cm de côté.

Les emballages selon l'invention sont tout particulièrement bien adaptés au conditionnement de baguettes de soudage et ayant une longueur typiquement comprise entre 20 cm et 100 cm.

## Revendications

1. Emballage pour baguette de soudage comprenant un corps (1) de forme oblongue comprenant un fond fixe situé à son extrémité distale (1b) et un couvercle (2) de fermeture situé à son extrémité proximale (1a), lesdits corps (1), fond et couvercle (2) étant réalisés en matériau cartonné, le couvercle (2) étant articulé et relié au corps (1) via une charnière (8) située à l'intersection du couvercle (2) et dudit corps (1), le corps (1) comportant une paroi avant (11) et une paroi arrière (12) séparées l'une de l'autre par deux parois latérales (13) se faisant face, la charnière (8) étant formée d'une pliure de la paroi arrière (12),
et ledit corps (1) comprenant par ailleurs une étiquette (4) collée sur au moins une partie de la surface externe dudit corps (1), l'étiquette (4) recouvrant au moins une partie de la pliure formant charnière (8) et au moins une partie de la surface externe du couvercle (2), **caracterisé en ce qu'**une collerette(3) est fixée à la paroi interne de la face ou paroi avant du corps (1) et s'étend intérieurement sur les faces latérales (13) du corps (1), la collerette (3) étant positionnée du côté interne du corps (1) et en léger retrait radial par rapport aux parois avant (11) et latérales (13) de sorte que le couvercle (2) vienne recouvrir ladite collerette (3) lorsque ledit couvercle (2) est rabattu en position fermée.

2. Emballage selon la revendication précedente, **caractérisé en ce que** la collerette (3) est réalisée en matériau cartonné.

3. Emballage selon l'une des revendications précédentes, **caractérisé en ce que** le couvercle (2) est fixé de manière solidaire au côté qui fait face à la collerette (3), c'est-à-dire à la paroi arrière (12).

4. Emballage selon l'une des revendications précdentes, **caractérisé en ce que** le couvercle (2) s'articule par pivotement autour de l'axe formé par la pliure formant la charnière (8).

5. Emballage selon l'une des revendications précédentes, **caractérisé en ce que** le couvercle (2) s'ouvre complètement jusqu'à 180° par rapport à sa position fermée.

6. Emballage selon la revendication 1, **caractérisé en ce que** le corps (1) est de section de forme polygonale.

7. Emballage selon l'une des revendications précédentes, **caractérisé en ce que** le corps (1) est de section de forme carrée, rectangulaire ou circulaire.

8. Emballage selon l'une des revendications précédentes, **caractérisé en ce qu'**au moins le corps (1) et le couvercle (2) sont formés d'une même feuille en matériau cartonné dans laquelle sont pratiquées des découpes ou des pré-découpes (9).

9. Emballage selon l'une des revendications précédentes, **caractérisé en ce que** le corps comporte 4 côtés, le couvercle (2) étant formé de découpes ou pré-découpes (9) réalisées dans 3 côtés du corps (1).

10. Emballage selon l'une des revendications précédentes, **caractérisé en ce que** le corps a une longueur totale comprise entre 20 cm et 120 cm.

11. Emballage selon l'une des revendications précédentes, **caractérisé en ce que** l'étiquette (4) recouvre au moins une partie de la surface externe du couvercle (2) articulé et au moins une partie de la surface externe de la paroi arrière (12) et de la charnière (8).

12. Emballage selon l'une des revendications précédentes, **caractérisé en ce que** l'étiquette (4) recouvre extérieurement au moins une partie de la surface supérieure (14) du couvercle (2), de la surface de la paroi arrière (12) et de la charnière (8).

13. Emballage selon l'une des revendications précédentes, **caractérisé en ce que** le corps contient une ou des baguettes (6) de soudage.

14. Procécé d'extraction de baguettes de soudage d'un emballage selon l'une des revendications précédentes, **caractérisé en ce qu'**il comprend une étape d'ouverture du couvercle (2) de 180° par rapport à sa position fermée, le couvercle (2) constituant alors un support pour l'emballage conférant au corps (1) une fonction de présentoir.

## Claims

1. Packaging for a welding rod, comprising an oblong-shaped body (1) comprising a fixed base located at the distal end (1 b) of the body and a closure lid (2) located at the proximal end (1 a) of the body, said body (1), base and lid (2) being made of a cardboard material, the lid (2) being articulated and connected to the body (1) via a hinge (8) located at the intersection of the lid (2) and said body (1), the body (1) comprising a front wall (11) and a rear wall (12) which are separated from each other by two mutually opposing side walls (13), the hinge (8) being formed of a fold in the rear wall (12), and said body (1) further comprising a label (4) glued over at least part of the outer surface of said body (1), the label (4) covering at least part of the fold forming the hinge (8) and at least part of the outer surface of the lid (2), **characterised in that** a flange (3) is fixed to the inner wall of the front wall or face of the body (1) and extends inwards over the side faces (13) of the body (1), the flange (3) being positioned on the inside of the body (1) and slightly set back radially from the front wall (11) and side walls (13) such that the lid (2) covers said flange (3) when said lid (2) is shut in the closed position.

2. Packaging according to the preceding claim, **characterised in that** the flange (3) is made of cardboard material.

3. Packaging according to either of the preceding claims, **characterised in that** the lid (2) is rigidly fixed to the side opposite the flange (3), that is to say to the rear wall (12).

4. Packaging according to any of the preceding claims, **characterised in that** the lid (2) is pivotally articulated about the axis formed by the fold forming the hinge (8).

5. Packaging according to any of the preceding claims, **characterised in that** the lid (2) opens completely up to 180° in relation to its closed position.

6. Packaging according to claim 1, **characterised in that** the body (1) has a polygonal cross-section.

7. Packaging according to any of the preceding claims, **characterised in that** the body (1) has a square, rectangular or circular cross-section.

8. Packaging according to any of the preceding claims, **characterised in that** at least the body (1) and the lid (2) are formed of one sheet of cardboard material in which cutouts or pre-cutouts (9) are made.

9. Packaging according to any of the preceding claims, **characterised in that** the body comprises 4 sides, the lid (2) being formed of cutouts or pre-cutouts (9) made in 3 sides of the body (1).

10. Packaging according to any of the preceding claims, **characterised in that** the body has a total length of between 20 cm and 120 cm.

11. Packaging according to any of the preceding claims, **characterised in that** the label (4) covers at least part of the outer surface of the articulated lid (2) and at least part of the outer surface of the rear wall (12) and of the hinge (8).

12. Packaging according to any of the preceding claims, **characterised in that** the label (4) outwardly covers at least part of the upper surface (14) of the lid (2), of the surface of the rear wall (12) and of the hinge (8).

13. Packaging according to any of the preceding claims, **characterised in that** the body contains one or more welding rods (6).

14. Method for extracting welding rods from packaging according to any of the preceding claims, **characterised in that** it comprises a step of opening the lid (2) through 180° in relation to its closed position, the lid (2) then forming a support for the packaging, giving the body (1) a display unit function.

## Patentansprüche

1. Verpackung für Schweißstäbe, die einen Körper (1) mit länglicher Form umfasst, der einen festen Boden umfasst, der sich an seinem distalen Ende (1 b) befindet, und einen Verschlussdeckel (2), der sich an seinem proximalen Ende (1a) befindet, wobei der Körper (1), Boden und Deckel (2) aus kartoniertem Material hergestellt sind, wobei der Deckel (2) beweglich ist und mit dem Körper (1) über ein Scharnier (8) verbunden ist, das sich am Schnittpunkt des Deckels (2) und des Körpers (1) befindet, wobei der Körper (1) eine vordere Wand (11) und eine hintere Wand (12) aufweist, die voneinander durch zwei Seitenwände (13) getrennt sind, die einander gegenüberliegen, wobei das Scharnier (8) aus einem Falz der hinteren Wand (12) gebildet ist und der Körper (1) ferner ein Etikett (4) umfasst, das auf mindestens einen Teil der Außenfläche des Körpers (1) geklebt ist, wobei das Etikett (4) mindestens einen Teil des Falzes, der das Scharnier (8) bildet, und mindestens einen Teil der Außenfläche des Deckels (2) bedeckt, **dadurch gekennzeichnet, dass** ein Bund (3) an der Innenwand der Vorderseite oder vorderen Wand des Körpers (1) befestigt ist und innen an den Seitenflächen (13) des Körpers (1) verläuft, wobei der Bund (3) auf der Innenseite des Körpers (1) und radial leicht zurückgesetzt zu der vorderen Wand (11) und den Seitenwänden (13) derart platziert ist, dass der Deckel (2) den Bund (3) bedeckt, wenn der Deckel (2) in der geschlossenen Position umgeklappt ist.

2. Verpackung nach dem vorhergehenden Anspruch, **dadurch gekennzeichnet, dass** der Bund (3) aus kartoniertem Material hergestellt ist.

3. Verpackung nach einem der vorhergehenden Ansprüche, **dadurch gekennzeichnet, dass** der Deckel (2) einstückig an der Seite befestigt ist, die dem Bund (3) gegenüberliegt, das heißt an der hinteren Wand (12).

4. Verpackung nach einem der vorhergehenden Ansprüche, **dadurch gekennzeichnet, dass** sich der Deckel (2) durch Schwenken um die Achse, die durch den Falz, der das Scharnier (8) bildet, gebildet ist, bewegt.

5. Verpackung nach einem der vorhergehenden Ansprüche, **dadurch gekennzeichnet, dass** sich der Deckel (2) vollständig bis auf 180° zu seiner geschlossenen Position öffnet.

6. Verpackung nach Anspruch 1, **dadurch gekennzeichnet, dass** der Querschnitt des Körpers (1) vieleckig geformt ist.

7. Verpackung nach einem der vorhergehenden Ansprüche, **dadurch gekennzeichnet, dass** der Querschnitt des Körpers (1) quadratisch, rechteckig oder kreisrund geformt ist.

8. Verpackung nach einem der vorhergehenden Ansprüche, **dadurch gekennzeichnet, dass** mindestens der Körper (1) und der Deckel (2) aus demselben Bogen aus kartoniertem Material geformt sind, in dem Stanzungen oder Vorstanzungen (9) vorgesehen sind.

9. Verpackung nach einem der vorhergehenden Ansprüche, **dadurch gekennzeichnet, dass** der Körper vier Seiten aufweist, wobei der Deckel (2) aus Stanzungen oder Vorstanzungen (9) geformt ist, die auf drei Seiten des Körpers (1) vorgesehen sind.

10. Verpackung nach einem der vorhergehenden Ansprüche, **dadurch gekennzeichnet, dass** der Körper eine Gesamtlänge zwischen 20 cm und 120 cm aufweist.

11. Verpackung nach einem der vorhergehenden Ansprüche, **dadurch gekennzeichnet, dass** das Etikett (4) mindestens einen Teil der Außenfläche des Gelenkdeckels (2) und mindestens einen Teil der Außenfläche der hinteren Wand (12) und des Scharniers (8) bedeckt.

12. Verpackung nach einem der vorhergehenden Ansprüche, **dadurch gekennzeichnet, dass** das Etikett (4) außen mindestens einen Teil der oberen Fläche (14) des Deckels (2), der Fläche der hinteren Wand (12) und des Scharniers (8) bedeckt.

13. Verpackung nach einem der vorhergehenden Ansprüche, **dadurch gekennzeichnet, dass** der Körper einen Schweißstab (6) oder Schweißstäbe enthält.

14. Verfahren zum Entnehmen von Schweißstäben aus einer Verpackung nach einem der vorhergehenden Ansprüche, **dadurch gekennzeichnet, dass** es einen Schritt zum Öffnen des Deckels (2) um 180° zu seiner geschlossenen Position umfasst, wobei der Deckel (2) somit eine Stütze für die Verpackung darstellt, wodurch dem Körper (1) die Funktion einer Präsentationsverpackung verliehen wird.
